# EUROPÄISCHE PATENTSCHRIFT

(11) **EP 3 181 017 B1**
(45) Veröffentlichungstag und Bekanntmachung des Hinweises auf die Patenterteilung: **23.10.2019**
(21) Anmeldenummer: 16190177.2
(22) Anmeldetag: 22.09.2016
(51) Int. Cl.: A47G 9/02

(54) **VERFAHREN ZUR HERSTELLUNG VON BETTWÄSCHE UND DERGLEICHEN, INSBESONDERE EINER VERSCHLIESSBAREN KISSEN- ODER DECKENHÜLLE**
METHOD FOR PRODUCING BEDLINEN AND THE LIKE, IN PARTICULAR A CLOSABLE PILLOWCASE OR DUVET COVER
PROCEDE DE FABRICATION DE LINGE DE LIT ET SIMILAIRE, EN PARTICULIER HOUSSE DE COUVERTURE OU D'OREILLER À FERMETURE

(30) Priorität: 17.12.2015 DE 102015122133
(43) Veröffentlichungstag der Anmeldung: 21.06.2017
(73) Patentinhaber: Bierbaum Management GmbH & Co. KG, 46325 Borken (DE)
(72) Erfinder: Bierbaum, Jan-Frederic, 46399 Bocholt (DE)
(74) Vertreter: Angerhausen, Christoph

(56) Entgegenhaltungen:
- WO-A2-01/43602
- US-A- 6 017 601
- US-A1- 2001 001 300
- US-A1- 2007 245 493

## Beschreibung

Die Erfindung betrifft ein Verfahren zur Herstellung von Bettwäsche und dergleichen, insbesondere ein Verfahren zur Herstellung einer verschließbaren Kissen- oder Deckenhülle.

Die DE 10 2015 100 787 A1 beschreibt ein Verfahren zur Herstellung einer Bettdecke mit wenigstens einer unteren Lage und einer oberen Lage, wobei die Lagen randseitig miteinander verbunden sind, um eine Bettdeckenhülle zu bilden. Eine über ein Verschlussmittel wahlweise verschließbare Öffnung in der Bettdecke ist dazu bereitgestellt, um den zwischen den Lagen der Bettdecke gebildeten Hohlraum mit einem Einleger füllen zu können. Die gezeigte Decke ist im Wesentlichen rechteckig ausgebildet, wobei an dreien von zwei Längs- und zwei Querrändern jeweils Verbindungsstellen für die Verbindung der beiden Textillagen ausgebildet sind, während an der verbleibenden Randseite das Verschlussmittel ausgebildet ist. Die Verbindung der beiden Lagen der Hülle miteinander kann mit Hilfe wenigstens einer Naht oder einer Klebung erfolgen. Ähnliche Bettwäschestücke und entsprechende Herstellungsverfahren sind aus der DE 36 00 049 A1, der US 2010/0107339 A1, der US 8,756,730 B2, der US 2009/0249549 A1 und aus der US 8,615,826 B2 bekannt.

Die US 2001/001300 A1 beschreibt eine Vorrichtung zur Herstellung von Bettwäsche und dergleichen, insbesondere einer verschließbaren Kissen- und Deckenhülle. Aus der US 2007/245493 A1 ist ein Bettwäschestück bekannt, bei dem sämtliche Verbindungsstellen zwischen zwei das Bettwäschestück bildenden Textilbahnen mithilfe desselben Klebstoffs ausgebildet sind.

Die aus dem Stand der Technik bekannten Herstellungsverfahren haben den Nachteil, dass sie sehr aufwändig und damit kostenintensiv sind. Dies ist insbesondere dadurch bedingt, dass häufig für die Verbindung der Textillagen der Bettwäschehüllen, zumindest jedoch für die Befestigung des Verschlussmittels konventionelle Nahtverbindungen zur Anwendung kommen, wobei diese Nähte aufwändig nachgearbeitet werden müssen, um sie zu konditionieren, etwa um sie daunendicht zu machen. Dies wird beispielsweise dadurch erreicht, dass die Nähte über zwischen den Textilbahnen angeordnete Klebestreifen abgedichtet werden.

Es ist daher die Aufgabe der Erfindung, ein Verfahren der zuvor beschriebenen Art derart weiterzuentwickeln, dass es die möglichst kostengünstige Herstellung von Bettwäscheartikeln ermöglicht.

Diese Aufgabe wird durch ein Verfahren mit den Merkmalen des Anspruchs 1 gelöst. Die abhängigen Ansprüche betreffen jeweils vorteilhafte Ausführungsformen der Erfindung.

Demgemäß wird ein Verfahren zur Herstellung von Bettwäsche und dergleichen, insbesondere zur Herstellung einer verschließbaren Kissen- oder Deckenhülle beschrieben, wobei das Verfahren die Schritte aufweist:
- Bereits telle neiner ersten und einer zweiten Textilbahn, wobei die Textilbahnen mit ihren Oberseiten einander zugewandt entlang ihrer Außenkante über ihre Oberseiten miteinander mit Hilfe mindestens einer ersten Klebenaht verklebt werden, wobei die erste Klebenaht im Bereich einer Öffnung zwischen den Textilbahnen unterbrochen wird,
- Umlegen einer Kante sowohl der ersten als auch der zweiten Textilbahn im Bereich der Öffnung, so dass an der Kante mindestens zwei Lagen jeder Textilbahn über ihre Unterseiten in Kontakt gebracht werden und Fixieren der umgelegten Kante durch Verkleben der in Kontakt gebrachten Unterseitenabschnitte, und
- Aufkleben eines ersten Druckverschlussstreifens über im Wesentlichen die gesamte Länge einer ersten der beiden umgelegten Kanten und Aufkleben eines zu dem ersten Druckverschlussstreifen komplementären zweiten Druckverschlussstreifens über im Wesentlichen die gesamte Länge einer zweiten der beiden umgelegten Kanten.

Es wird somit ein Verfahren zur Herstellung von Bettwäsche beschrieben, bei dem das Verschlussmittel zum wahlweise Öffnen und Verschließen der Bettzeughülle, etwa zur Entnahme und Befüllung der Bettzeughülle mit einem Einleger, ein Verschlussmittel verwendet wird, das aus wahlweise miteinander in Eingriff bringbaren Druckverschlussstreifen ausgebildet ist. Diese Druckverschlussstreifen können als Endlosware bereitgestellt und entlang der die Öffnung der Hülle bildenden Kanten aufgeklebt werden. Es ist somit nicht mehr das vergleichsweise aufwändige Annähen von Reißverschlüssen, Druckknöpfen oder dergleichen erforderlich, wodurch das Herstellungsverfahren gegenüber den aus dem Stand der Technik bekannten Verfahren stark vereinfacht und kostengünstig ist.

Die Oberseiten der Textilbahnen können gerade die gegenüber liegenden Außenseiten der fertigen Bettwäschehülle und die Unterseiten die Innenseiten der fertigen Bettwäschehülle bilden. Die Druckverschlussstreifen können auf voneinander abgewandten Außenseiten der umgelegten Kanten aufgeklebt werden.

Die ineinander greifenden komplementären Druckverschlussstreifen können eine Mehrzahl sich parallel zueinander und in Längsrichtung der Druckverschlussstreifen erstreckende Druckverschlusslippen aufweisen. Die Druckverschlusslippen können komplementäre hinterschnittige Konturen aufweisen, über die sie miteinander in Eingriff gebracht werden können. Die hinterschnittigen Konturen können Hakenelemente aufweisen. Die Druckverschlusslippen können aus einem elastischen Kunststoffmaterial gebildet sein, so dass ein vielfaches Öffnen und Schließen des von den komplementären Druckverschlussstreifen gebildeten Druckverschlusses möglich ist. Geeignete Druckverschlüsse sind beispielsweise unter dem Handelsnamen Sensogrip der Flexico Verpackungen GmbH bekannt.

Die Druckverschlussstreifen können beispielsweise mit einem Heißkleber, insbesondere mit einem reaktiven Polyurethankleber, auf den umgelegten Kanten verklebt werden. Um beim Aufkleben der komplementären Druckverschlussstreifen eine Fehlausrichtung dieser zueinander zu vermeiden, wodurch die Schließeigenschaften der Druckverschlussstreifen herabgesetzt sein könnten, kann vorgesehen sein, unmittelbar nach dem Auftragen des Heißklebers auf den umgelegten Kanten die komplementären Druckverschlussstreifen auf den noch zähelastischen Kleber aufzulegen, wobei im Anschluss daran die komplementären Druckverschlussstreifen an die umgelegten Kanten gepresst werden, so dass sich die komplementären Druckverschlussstreifen zueinander ausrichten und wiederauslösbar miteinander in Eingriff gebracht werden.

Eine weitere Kostenersparnis bei der Herstellung kann dadurch erreicht werden, dass für die mindestens eine erste Klebenaht und für das Aufkleben des ersten und des zweiten Druckverschlussstreifens derselbe Heißkleber verwendet wird, und wobei vorzugsweise weiterhin auch für das Fixieren der umgelegten Kante und für das Verkleben der in Kontakt gebrachten Unterseitenabschnitte, und damit für sämtliche Verbindungsstellen, derselbe Heißkleber verwendet wird.

Zur Ausbildung einer rechteckigen Bettwäschehülle kann vorgesehen sein, dass zwei Textilbahnen mit einer über ihre Längen konstanten Breite bereitgestellt werden, wobei je Bettwäschestück zwei parallel beabstandete erste Klebenähte senkrecht zur Längsrichtung der Textilbahnen und eine diese senkrecht verbindende, weitere erste Klebenaht ausgebildet wird, wobei die parallel beabstandeten ersten Klebenähte benachbarter Bettwäschestücke um einen Mindestabstand voneinander beabstandet werden, und wobei zur Vereinzelung der Bettwäschestücke zwischen den um den Mindestabstand beabstandeten ersten Klebenähten ein Schnitt durch beide Textilbahnen und über die gesamte Breite der Textilbahnen ausgeführt wird.

Als Referenzmarker für den Schnitt kann zwischen den beiden parallel beabstandeten ersten Klebenähten eine Markierung auf einer Materialinnenseite einer der Textilbahnen aufgebracht werden, die von einem Lesekopf einer Abstapeleinheit einer Maschine für die Konfektionierung von Bettwäsche erkannt und als Referenz für den Schnitt herangezogen wird.

Weiterhin können der erste und der zweite Druckverschlussstreifen so auf den umgelegten Kanten aufgeklebt werden, dass sie die umgelegten Kanten nach innen überragen und so einen Übergangsbereich zwischen den umgelegten Kanten und der jeweiligen übrigen Textilbahn versiegeln.

Das Verfahren kann vollautomatisch von einer Maschine für die Konfektionierung von Bettwäsche ausgeführt werden, wobei die Textilbahnen mithilfe gegenüber stehender Transportwalzen zu unterschiedlichen Verarbeitungsstationen der Maschine transportiert werden, wobei die umgelegten Kanten als Längskanten der Textilbahnen ausgebildet werden, so dass die Druckverschlussstreifen entsprechend entlang der Längskanten aufgeklebt werden, und wobei die Transportwalzen zumindest an den umgelegten Kanten mit den Textilbahnen in Eingriff stehen und dort die Druckverschlussstreifen an die Kanten pressen. Die Transportwalzen können sich jedoch auch über die gesamte Breite der Textilbahn, d. h. über die gesamte Abmessung der Textilbahnen senkrecht zu ihrer Transportrichtung erstrecken.

Gemäß noch einem anderen Aspekt betrifft die Erfindung ein nach dem zuvor beschriebenen Verfahren hergestellte Bettwäschestück, insbesondere eine verschließbare Kissen- oder Deckenhülle, wobei sich das Bettwäschestück dadurch auszeichnen kann, dass sämtliche Verbindungsstellen der Textilbahnen miteinander, einschließlich der umgelegten Kanten sowie die Druckverschlussstreifen mit den Kanten mithilfe desselben Klebstoffes, vorzugsweise mithilfe desselben Heißklebers, ausgebildet sind. Das Bettwäschestück zeichnet sich folglich auch dadurch aus, dass es keinerlei Nähte aufweist.

Weitere Einzelheiten der Erfindung werden anhand der nachstehenden Figuren erläutert. Dabei zeigt:
- Figur 1: eine Vorrichtung zur Herstellung von Bettwäsche;
- Figur 2: eine Textilbahn mit aufgebrachten Klebeverbindungen;
- Figur 3: einen Ausschnitt eines Bettwäschestücks, das nach dem erfindungsgemäßen Verfahren hergestellt ist; und
- Figur 4: eine beispielhafte Ausführungsform der komplementären Druckverschlussstreifen.

Die in Figur 1 gezeigte Vorrichtung 200 zur Herstellung von Bettwäsche 100 ist darauf ausgelegt, ein Verfahren der zuvor beschriebenen Art auszuführen. Die Vorrichtung 200 eignet sich insbesondere für die Herstellung einer verschließbaren Kissen- oder Deckenhülle. In einem ersten Verfahrensschritt a wird über zwei Dockenwagen eine erste und eine zweite Textilbahn 101, 102 bereitgestellt. Die erste und die zweite Textilbahn 101, 102 werden über separate Tänzersteuerungen den unterschiedlichen Bearbeitungsstationen der Vorrichtung 200 zugeführt. Dabei werden die Textilbahnen 101, 102 mit ihren Oberseiten 101.1, 102.1 einander zugewandt durch die verschiedenen Verarbeitungsstationen der Vorrichtung 200 geführt.

Die in der Darstellung untere Materialbahn 102 wird in einem ersten Schritt zur Ausbildung einer Kante 106 in ihrem Randbereich umgelegt (Verfahrensschritt b), wobei die Kante 106 gerade im Bereich einer Öffnung 105 (siehe Figur 3) des späteren Bettwäscheprodukts 100 ausgebildet wird. Die Kante 106 weist folglich mindestens zwei Lagen der Textilbahn 102 auf, die über ihre Unterseiten 102.2 in Kontakt stehen. Die miteinander in Kontakt gebrachten Unterseiten 102.2 werden in einem Verfahrensschritt c miteinander verklebt, wodurch die Kante 106 fixiert wird. Separat davon erfährt die in der Darstellung obere Textilbahn 101 eine entsprechende Bearbeitung gemäß den Verfahrensschritten b und c in einer in der Darstellung gemäß Figur 1 weiter rechts angeordneten Bearbeitungsstation.

In einem Verfahrensschritt d wird ein ununterbrochener, erster Druckverschlussstreifen 107 über die gesamte Länge der umgelegten Kante 106 der unteren Textilbahn 102 aufgeklebt, während ein zu dem ersten Druckverschlussstreifen 107 komplementärer, ununterbrochener zweiter Druckverschlussstreifen 108 die gesamte Länge der umgelegten Kante 106 der in der Darstellung oberen Materialbahn 102 aufgeklebt wird. Die Druckverschlussstreifen 107 erstrecken sich folglich in Vorschubrichtung x der Materialbahnen 101, 102. Dazu werden die komplementären Druckverschlussstreifen 107, 108 als Endlosware, insbesondere als Rollenware, auf die Kanten 106 aufgelegt, nachdem zuvor ein entsprechender Heißkleber als Haftvermittler auf die Kanten aufgebracht worden ist. Der Heißkleber kann derselbe Heißkleber sein, mit dem auch die übrigen Klebenähte 104 an den drei verbleibenden Außenkanten der rechteckigen Textilbahnen 101, 102 (siehe Figur 2) des Bettwäschestücks hergestellt werden.

Für die Ausbildung dieser zusätzlichen Klebenähte 104 ist eine Leimdüse 110 bereitgestellt, welche auf die in der Darstellung untere Textilbahn 102 über zwei parallel beabstandete Düsen 110.1 eine Querbeleimung in Form von zwei parallelen Leimbahnen senkrecht zur Vorschubrichtung x der Materialbahn 101, 102 beziehungsweise senkrecht zur Längsrichtung der komplementären Druckverschlussstreifen 107 aufträgt. Gleichzeitig mit der Querbeleimung wird ein Marker an der Unterseite 102.2 der Materialbahn 102 in Vorschubrichtung x der Materialbahnen 101, 102 zwischen den beiden Querbeleimungen 110.1 aufgebracht, welcher bei der Abstapelung im Verfahrensschritt h als Referenzmarker für den Schnitt durch die Textilbahn 101, 102 dient. Heißkleber für eine weitere Klebenaht senkrecht zu den beiden über die Leimdüsen 110 bereitgestellten Klebenähten und diese verbindend sowie parallel beabstandet von den Kanten 106 wird über eine weitere Leimdüse 111 bereitgestellt.

Transportrollen 109 dienen zum einen für den Transport der Materialbahnen 101, 102 in Vorschubrichtung x und andererseits für das Andrücken der erzeugten Klebenähte und insbesondere für das Zusammenfügen der komplementären Druckverschlussstreifen 107 in einem Verfahrensschritt g, nachdem auch der zweite Druckverschlussstreifen 108 aufgebracht worden ist. Es ist insbesondere vorgesehen, dass unmittelbar nach dem Auftragen des Heißklebers auf den umgelegten Kanten 106 die komplementären Druckverschlussstreifen 107, 108 auf den noch zähelastischen Kleber aufgelegt werden, so dass im Anschluss daran die komplementären Druckverschlussstreifen 107, 108 in dem folgenden Verfahrensschritt g über die Andruck- und Transportrollen 109 zusammengepresst werden, so dass sich die komplementären Druckverschlussstreifen 107, 108 zueinander ausrichten und wieder auslösbar miteinander in Eingriff gebracht werden.

Für das Abstapeln ist in einem Verfahrensschritt h vorgesehen, dass der in dem Verfahrensschritt i aufgebrachte Marker beispielsweise über einen optischen Lesekopf erkannt wird und infolgedessen zwischen den beiden über die Klebedüsen 110 parallel beabstandeten Querbeleimungen beziehungsweise den daraus entstandenen Klebenähten ein Schnitt durch beide Textilbahnen 101, 102 senkrecht zur Vorschubrichtung x zur Vereinzelung der gefertigten Bettwäschestücke 100 ausgeführt wird.

Die Figur 2 zeigt beispielhaft die Oberseite 101.1 einer Textilbahn 101, bei der an einem kopfseitigen Rand 103 und einem sich senkrecht dazu erstreckenden Querrand 103 eine einteilige, zusammenhängende Klebenaht 104 beziehungsweise ein Klebstoff zur Ausbildung dieser aufgebracht ist. Es ist somit vorgesehen, dass die beiden Textilbahnen 101, 102 (vgl. Figur 1) über ihre Oberseiten 101.1, 102.1 miteinander verklebt werden.

In Figur 3 ist beispielhaft ein fertiges Bettwäscheprodukt, hier eine Kissenhülle 100, im Bereich ihrer Öffnung 105 gezeigt. Es ist zu erkennen, dass entlang eines Querrandes senkrecht zu der durch die Druckverschlussstreifen 107, 108 gebildeten Öffnung 105 eine Klebenaht 104 zwischen den Außenseiten 101.1, 102.1 der Textilbahnen 101, 102 gebildet ist. Die Druckverschlussstreifen 107, 108 sind gerade auf den umgelegten Kanten 106 der Textilbahn 101, 102 aufgeklebt.

Die Figur 4 zeigt beispielhaft eine Ausführungsform komplementärer Druckverschlussstreifen 107, 108. Diese zeichnen sich jeweils durch komplementäre Strukturen 107.1, 108.1 aus, welche beispielsweise hinterschnittig und elastisch ausgebildet sein können, um bei Druckbeaufschlagung eine Verbindung zwischen diesen herzustellen, welche durch eine Zugbelastung wieder ausgelöst werden kann. Ein geeigneter Druckverschluss ist beispielsweise unter dem Handelsnamen "Sensogrip" der Firma Flexico Verpackungen GmbH bekannt.

## Patentansprüche

1. Verfahren zur Herstellung von Bettwäsche (100) und dergleichen, insbesondere einer verschließbaren Kissen- oder Deckenhülle, wobei das Verfahren die Schritte aufweist:
- Bereitstellen (a) einer ersten und einer zweiten Textilbahn (101, 102), wobei die Textilbahnen (101, 102) mit ihren Oberseiten (101.1, 102.1) einander zugewandt entlang ihrer Außenkante (103) über ihre Oberseiten (101.1, 102.1) miteinander mit Hilfe mindestens einer ersten Klebenaht (104) verklebt werden, wobei die erste Klebenaht (104) im Bereich einer Öffnung (105) zwischen den Textilbahnen (101, 102) unterbrochen wird,
- Umlegen (b) einer Kante (106) sowohl der ersten als auch der zweiten Textilbahn (101, 102) im Bereich der Öffnung (105), so dass an der Kante (106) mindestens zwei Lagen jeder Textilbahn (101, 102) über ihre Unterseiten (101.2, 102.2) in Kontakt gebracht werden und Fixieren (c) der umgelegten Kante (106) durch Verkleben der in Kontakt gebrachten Unterseitenabschnitte (101.2, 102.2), und
- Aufkleben (d) eines ersten Druckverschlussstreifens (107) über im Wesentlichen die gesamte Länge einer ersten der beiden umgelegten Kanten (106) und Aufkleben (e) eines zu dem ersten Druckverschlussstreifen (107) komplementären zweiten Druckverschlussstreifens (108) über im Wesentlichen die gesamte Länge einer zweiten der beiden umgelegten Kanten (106).

2. Verfahren nach Anspruch 1, bei dem die Druckverschlussstreifen (107, 108) mit einem Heißkleber, insbesondere mit einem reaktiven Polyurethankleber, auf den umgelegten Kanten verklebt werden.

3. Verfahren nach Anspruch 2, bei dem unmittelbar nach einem Auftragen des Heißklebers auf den umgelegten Kanten (106) die komplementären Druckverschlussstreifen (107, 108) auf den noch zähelastischen Kleber aufgelegt werden, und wobei im Anschluss daran die komplementären Druckverschlussstreifen (107, 108) an die umgelegten Kanten gepresst (g) werden, so dass sich die komplementären Druckverschlussstreifen (107, 108) zueinander ausrichten und wiederauslösbar miteinander in Eingriff gebracht werden.

4. Verfahren nach Anspruch 2 oder 3, bei dem zumindest für die mindestens eine erste Klebenaht (104) und für das Aufkleben (d, e) des ersten und des zweiten Druckverschlussstreifens (107, 108) derselbe Heißkleber verwendet wird, und wobei vorzugsweise weiterhin auch für das Fixieren (c) der umgelegten Kanten (106) durch Verkleben der in Kontakt gebrachten Unterseitenabschnitte, und damit für sämtliche Verbindungsstellen, derselbe Heißkleber verwendet wird.

5. Verfahren nach einem der Ansprüche 1 bis 4, bei dem nach dem Umlegen (b) der Kanten (106) jeweils die beiden übereinander liegenden Lagen der jeweiligen Textilbahn (101, 102) über ihre einander zugewandten Unterseiten (101.2, 102.2) miteinander verklebt werden.

6. Verfahren nach einem der vorangegangenen Ansprüche, bei dem zur Herstellung einer rechteckigen Bettwäschehülle zwei Textilbahnen (101, 102) mit einer über ihre Längen konstanter Breite bereitgestellt werden, wobei je Bettwäschestück zwei parallel beabstandete erste Klebenähte (104) senkrecht zur Längsrichtung der Textilbahnen (101, 102) und eine diese senkrecht verbindende, weitere erste Klebenaht (104) ausgebildet wird, wobei die parallel beabstandeten ersten Klebenähte (104) benachbarter Bettwäschestücke um einen Mindestabstand voneinander beabstandet werden, und wobei zur Vereinzelung (h) der Bettwäschestücke zwischen den um den Mindestabstand beabstandeten ersten Klebenähten (104) ein Schnitt durch beide Textilbahnen (101, 102) und über die gesamte Breite der Textilbahnen (101, 102) ausgeführt wird.

7. Verfahren nach Anspruch 6, bei dem zwischen den beiden parallel beabstandeten ersten Klebenähten (104) eine Markierung auf einer Materialinnenseite einer der Textilbahnen (101, 102) aufgebracht wird (i), die von einem Lesekopf einer Abstapeleinheit einer Maschine für die Konfektionierung von Bettwäsche erkannt und als Referenz für den Schnitt herangezogen wird.

8. Verfahren nach einem der vorangegangenen Ansprüche, bei dem der erste und der zweite Druckverschlussstreifen (106, 107) so auf den umgelegten Kanten (106) aufgeklebt werden, dass sie die umgelegten Kanten (106) nach innen überragen und so einen Übergangsbereich zwischen den umgelegten Kanten (106) und der jeweiligen übrigen Textilbahn (101, 102) versiegeln.

9. Verfahren nach einem der vorangegangenen Ansprüche, das vollautomatisch von einer Vorrichtung (200) für die Konfektionierung von Bettwäsche ausgeführt wird, wobei die Textilbahnen (101, 102) mithilfe gegenüber stehender Transportwalzen (110) zu unterschiedlichen Verarbeitungsstationen der Maschine transportiert werden, wobei die umgelegten Kanten (106) als Längskanten der Textilbahnen (101, 102) ausgebildet werden, so dass die Druckverschlussstreifen (107, 108) entsprechend entlang der Längskanten aufgeklebt werden, und wobei die Transportwalzen (109) zumindest an den umgelegten Kanten (106) mit den Textilbahnen (101, 102) in Eingriff stehen und dort die Druckverschlussstreifen (107, 108) an die Kanten (106) pressen.

## Claims

1. A method for producing bed linen (100) and the like, specifically for a closable cushion or blanket cover, wherein the method comprises the steps:
- providing (a) a first and second textile web (101, 102), wherein the textile webs (101, 102) with their upper sides (101.1, 102.1) facing each other are bonded together along at least an outer edge (103) via their upper sides (101.1, 102.1) by means of at least a first adhesive seam (104), wherein the first adhesive seam (104) is interrupted in the area of an opening (105) between the textile webs (101, 102),
- folding down (b) of an edge (106) of both the first and the second textile web (101, 102) in the area of the opening (105), so that at least two layers of each textile web (101, 102) come into contact via their undersides (101.2, 102.2) at the edge (106), and fixating (c) of the folded-down edge (106) by bonding the underside sections (101.2, 102.2) put into contact,
- bonding (d) of a first pressure fastener strip (107) substantially over the entire length of a first of the two folded-down edges (106) and bonding (e) of a second pressure fastener strip (108) complementing the first pressure fastener strip (107) substantially along the entire length of a second of the two folded-down edges (106).

2. The method according to claim 1, in which the pressure fastener strips (107, 108) are bonded with a hot-melt adhesive, specifically with a reactive polyurethane adhesive, to the folded-down edges.

3. The method according to claim 2, in which the complementary pressure fastener strips (107, 108) are applied to the still viscoplastic adhesive immediately after an application of the hot-melt adhesive to the folded-down edge (106), and wherein the complementary pressure fastener strips (107, 108) are then pressed (g) onto the folded-down edges so that the complementary pressure fastener strips (107, 108) are aligned with one another and rereleasably engaged together.

4. The method according to claim 2 or 3, in which the same hot-melt adhesive is used at least for the at least first adhesive seam (104) and for the bonding (d, e) of the first and second pressure fastener strip (107, 108), and wherein the same hot-meld adhesive is also preferably used for fixating (c) the folded-down edges (106) by bonding the underside sections put into contact, and as such for all joints.

5. The method according to one of claims 1 to 4, in which the two layers of the respective textile web (101, 102), being positioned on top of each other, are being bonded together via their mutually facing undersides (101.2, 102.2) after folding down (b) the edges (106).

6. The method according to one of the previous claims, in which to form a rectangular bed linen cover, two textile webs (101, 102) are provided with a constant width across their lengths, wherein for each bed linen piece two parallelly spaced first adhesive seams (104) are formed perpendicularly to the longitudinal direction of the textile webs (101, 102) and a further first adhesive seam (104) perpendicularly connecting those is formed, wherein the parallelly spaced first adhesive seams (104) of neighbouring bed linen pieces pieces are spaced apart from each other by a minimum distance, and wherein for separating (h) the bed linen pieces a cut is made through both textile webs (101, 102) and along the entire width of the textile webs (101, 102) between the first adhesive seams (104) spaced apart from each other by a minimal distance.

7. The method according to claim 6, in which a mark is applied (i) to an inner side of the material of one of the textile webs (101, 102) between the two parallelly spaced first adhesive seams (104), which is recognised by a reading head of a destacking unit of a machine for assembling bed linen and is used as a reference for the cut.

8. The method according to one of the previous claims, in which the first and the second pressure fastener strips (106, 107) are bonded to the folded-down edges (106) so that they inwardly project over the folded-down edges (106) and thereby seal a transitional area between the folded-down edge (106) and the other respective textile web (101, 102).

9. The method according to one of the previous claims, which is executed fully automatically by a device (200) for assembling bed linen, wherein the textile webs (101, 102) are transported to different processing stations of the machine using opposing transport rollers (110), wherein the folded-down edges (106) are formed as longitudinal edges of the textile webs (101, 102) so that the pressure fastener strips (107, 108) are bonded accordingly along the longitudinal edges and wherein the transport rollers (109) are at least in contact with the textile webs (101, 102) at the folded-down edges (106), there pressing the pressure strips (107, 108) onto the edges (106).

## Revendications

1. Procédé de fabrication de linge de lit (100) et autres, plus particulièrement d'une taie d'oreiller ou une housse de couette, ce procédé comprenant les étapes suivantes:
- préparation (a) d'une première et d'une deuxième bandes textiles (101, 102), les bandes textiles (101, 102) étant collées entre elles, avec leurs côtés supérieurs (101.1, 102.1) de manière orientée entre elles le long de leur bord externe (103) par leurs côtés supérieurs (101.1, 102.1) au moyen d'au moins un premier cordon de collage (104), le premier cordon de collage (104) étant interrompu au niveau d'une ouverture (105) entre les bandes textiles (101, 102),
- repli (b) d'un bord (106) aussi bien de la première que de la deuxième bande textile (101, 102) au niveau de l'ouverture (105), de façon à ce que, au niveau du bord (106), au moins deux couches de chaque bande textile (101, 102) soient mis en contact entre elles par l'intermédiaire de leurs côtés inférieurs (101.2, 102.2) et fixation (c) du bord replié (106) par collage des portions de côtés inférieurs (101.2, 102.2) mises en contact et
- collage (d) d'une première bande de fermeture par pression (107) sur globalement toute la longueur d'un premier des deux bords repliés (106) et collage (e) d'une deuxième bande de fermeture par pression (108) complémentaire de la première bande de fermeture par pression (107) sur globalement toute la longueur d'une deuxième des deux bords repliés (106).

2. Procédé selon la revendication 1, dans lequel les bandes de fermeture par pression (107, 108) sont collées avec une colle à chaud, plus particulièrement avec une colle polyuréthane réactive, sur les bords repliés.

3. Procédé selon la revendication 2, dans lequel, immédiatement après une application de la colle à chaud sur les bords repliés (106), les bandes de fermeture par pression complémentaires (107, 108) sont posées sur la colle encore viscoélastique, les bandes de fermeture par pression complémentaires (107, 108) étant pressées (g) contre les bords repliés, de façon à ce que les bandes de fermeture par pression complémentaires (107, 108) s'alignent entre elles et soient emboîtées entre elles de manière amovible.

4. Procédé selon la revendication 2 ou 3, dans lequel, au moins pour l'au moins un premier cordon de collage (104) et pour le collage (d, e) des première et deuxième bandes de fermeture par pression (107, 108), la même colle à chaud est utilisée et, de préférence, la même colle à chaud est utilisée pour la fixation (c) des bords repliés (106) par collage des portions de côtés inférieurs mis en contact, et donc pour l'ensemble des points de liaison.

5. Procédé selon l'une des revendications 1 à 4, dans lequel, après le repliage (b) des bords (106), les deux couches superposées de la bande textile (101, 102) correspondante sont collées entre elles par l'intermédiaire de côtés inférieurs (101.2, 102.2) orientés l'un vers l'autre.

6. Procédé selon l'une des revendications précédentes, dans lequel, pour la fabrication d'une housse de linge de lit rectangulaire, deux brandes textiles (101, 102) avec une largeur constante sur leur longueur, moyennant quoi, pour chaque pièce de ligne de lit, deux premiers cordons de collage (104) parallèles sont réalisés perpendiculairement à la direction longitudinale des bandes textiles (101, 102) et un autre premier cordon de collage (104) reliant ceux-ci de manière perpendiculaire, les premiers cordons de collage (104) parallèles de pièces de ligne de lit adjacentes étant distantes entre elles d'une distance minimale et, pour la séparation (h) des pièces de linge de lit, entre les premiers cordons de collage (104) distants entre eux de la distance minimale, une découpe est réalisée à travers les deux bandes textiles (101, 102) et sur toute la largeur des bandes textiles (101, 102).

7. Procédé selon la revendication 6, dans lequel, entre les deux premiers cordons de collage (104) parallèles, un marquage est appliqué (i) sur un côté interne du matériau d'une des bandes textiles (101, 102), qui est détecté par une tête de lecture d'une unité d'empilage d'une machine pour la confection de linge de lit et qui est utilisé en tant que référence pour la découpe.

8. Procédé selon l'une des revendications précédentes, dans lequel les première et deuxième bandes de fermeture par pression (106, 107) sont collés sur les bords repliés (106) de façon à ce que les bords repliés (106) dépassent vers l'intérieur et scellent ainsi une zone de transition entre les bords repliés (106) et le reste de la bande textile (101, 102).

9. Procédé selon l'une des revendications précédentes, qui est exécuté de manière entièrement automatique par un dispositif (200) pour la confection de linge de lit, les bandes textiles (101, 102) étant transportées au moyen de rouleaux de transport (110) opposés vers différents postes de traitement de la machine, les bords repliés (106) étant conçus comme des bords longitudinaux des bandes textiles (101, 102), de façon à ce que les bandes de fermeture par pression (107, 108) soient collées de manière appropriée le long des bords longitudinaux et les rouleaux de transport (109) étant emboîtés au moins au niveau des bords repliés (106) avec les bandes textiles (101, 102) et pressant à ces endroits les bandes de fermeture par pression (107, 108) contre les bords (106).
